# EUROPÄISCHE PATENTSCHRIFT

(11) **EP 2 690 634 B1**
(45) Veröffentlichungstag und Bekanntmachung des Hinweises auf die Patenterteilung: **25.11.2020**
(21) Anmeldenummer: 13174571.3
(22) Anmeldetag: 01.07.2013
(51) Int. Cl.: H01F 5/04, H01F 7/06

(54) **Spule**
Coil
Bobine

(30) Priorität: 27.07.2012 DE 102012106863
(43) Veröffentlichungstag der Anmeldung: 29.01.2014
(73) Patentinhaber: SVM Schultz Verwaltungs-GmbH & Co. KG, 87700 Memmingen (DE)
(72) Erfinder: Lesk, Hans-Kersten, 87509 Immenstadt (DE)
(74) Vertreter: Patentanwälte Olbricht, Buchold, Keulertz Partnerschaft mbB

(56) Entgegenhaltungen:
- WO-A2-2008/011449
- DE-A1- 3 544 974
- DE-A1- 10 014 738
- DE-U1-202005 006 010
- US-A1- 2010 259 348
- US-A1- 2011 088 252

## Beschreibung

Die Erfindung betrifft eine Spule, wie diese zum Beispiel als Magnetspule in einem Elektromagneten verwendet wird, bestehend aus einem Spulenkörper, welcher eine Vielzahl von Windungen eines stromleitenden Drahtes trägt und wobei der Spulenkörper wenigstens ein Halteelement für das mechanische Festlegen eines Drahtanfangs und eines Drahtendes der Windungen, sowie am Drahtanfang und Drahtende der elektrische Verbinder zum Verbinden mit einer elektrischen Zu- beziehungsweise Ableitung aufweist.

Herkömmliche Spulenkörper sind derart ausgebildet, dass für verschiedenste Verbinder, Geometrien und Ausführungsformen jeweils angepasste Spulenkörper beziehungsweise dort angeordnete Halteelemente vorgesehen werden müssen. Dieser Umstand bedingt, dass vor Herstellung der Spulenkörper eine auf die jeweils zu verwendenden Verbinder abgestimmte Umrüstung der Wickelvorrichtung erfolgen muss. Bei der Herstellung von Kleinserien ergibt sich hierbei ein hoher Aufwand für die Umrüstung, verbunden mit Stillstandszeiten und einer nur unzufriedenstellenden Maschinenauslastung.

Aufgabe der vorliegenden Erfindung ist es, eine gattungsgemäße Spule dahingehend weiterzubilden, dass eine Anpassung der Spule an die vorgesehene Verwendung lediglich über den Verbinder erfolgt.

Diese Aufgabe wird durch eine Spule gemäß Anspruch 1 gelöst. Die erfindungsgemäße Spule zeichnet sich dadurch aus, dass die Verbinder als vom Halteelement getrennte Bauteile ausgebildet sind.

Eine Spule gemäß dem Oberbegriff von Anspruch 1 ist aus DE202005006010U1 bekannt.

Vorteil der erfindungsgemäßen Spule ist, dass ein in den wesentlichen Bestandteilen standardisierter Spulenkörper mit daran angeordnetem Halteelement für das mechanische Festlegen eines Drahtanfangs und eines Drahtendes zur Verfügung gestellt wird und Verwendung findet. Die letzendliche Anpassung der Spule an die geplante Einbausituation beziehungsweise die durch den Verwender vorgeschriebene Bauform erfolgt durch nachträgliche Anordnung der Verbinder, die als getrennte Bauteile vorgesehen sind. Ein Vorteil, der sich hieraus ergibt, ist, dass die Spulenkörper mit freien Drahtenden in großer Zahl als Standardbauteil hergestellt und beispielsweise eingelagert werden können. Auf das universelle Halteelemente, das den freien Drahtanfang sowie das freie Drahtende hält oder trägt, wird dann in einem Anpassungsschritt der jeweils verwendungsabhängige Verbinder aufgesteckt und dabei mit den entsprechend am Halteelement angeordneten Drahtenden beziehungsweise dem Drahtanfang leitend verbunden. Die Erfindung sieht auch vor, dass an Spulenkörpern mit unterschiedlichen Größen, Drahtstärken, Wickelzahlen standardisierte Halteelemente vorgesehen sind, sodass bei Umstellung der Fertigung lediglich ein Umrüsten des Werkzeuges bzw. der anzuordnenden Verbinder erfolgen muss, sämtliche übrigen (Maschinen)einstellungen aber gleich bleiben können. Hierdurch werden Rüstzeiten wesentlich verkürzt und die Fertigungskosten beispielsweise für Kleinserien wesentlich gesenkt.

In einer als vorteilhaft angesehenen Weiterbildung der Erfindung ist vorgesehen, dass das Halteelement derart ausgebildet ist, dass Drahtanfang und Drahtende in jeweils örtlich beabstandeten Bereichen festgelegt sind. Hierdurch wird die Gefahr von Kurzschlüssen zwischen Wickelanfang und Wickelende vermieden.

Im Zusammenhang mit der vorliegenden Erfindung wird darauf hingewiesen, dass der Begriff Windungen synonym ersetzt werden kann durch den Begriff Wicklung beziehungsweise Wicklungen. Unter den Begriffen Windungen beziehungsweise Wicklungen zu verstehen ist eine um eine Achse verlaufende Aufwicklung eines Materials im festen Aggregatszustand. Im Zusammenhang mit der erfindungsgemäßen Spule ist der stromleitende Draht in Form von Windungen auf einem Spulenkörper angeordnet. Diese Windungen werden durch Aufwickeln des Drahtes auf dem Spulenkörper erreicht.

Eine Ausführungsform der Erfindung sieht vor, dass lediglich ein Halteelement am Spulenkörper vorgesehen ist, das sowohl den Drahtanfang als auch das Drahtende voneinander beabstandet trägt. Die freien Drahtbereiche von Drahtanfang und Drahtende werden hierbei um an dem Halteelemente vorgesehene Fortsätze, Vorsprünge Dorne oder Dome geführt und durch geeignete Überkreuzung beziehungsweise Wicklung festgelegt. So können beispielsweise der Wickelanfang und das Wickelende ein- oder mehrfach um einen sogenannten Anwickeldom beziehungsweise dornartigen Fortsatz am Halteelement gewickelt werden. Ebenso möglich ist eine andere Umwicklung beziehungsweise Wickelzahl beziehungsweise unterschiedliche Wickelzahlen und Drahtanfang und Drahtende. Das Halteelement selbst kann hierbei eine Führung für die freien Drahtbereiche zur Verfügung stellen und das Drahtende beziehungsweise den Drahtanfang gegeneinander isolieren.

Eine vorteilhafte Ausführungsform sieht lediglich ein einziges Halteelement vor, das Drahtanfang und Drahtende in beabstandeten Bereichen trägt beziehungsweise festlegt. Eine Weiterbildung der Erfindung sieht alternativ hierzu vor, dass die Spule zwei Halteelemente, je ein Halteelement für den Drahtanfang und ein Halteelement für das Drahtende aufweist. Auch die Verwendung zweier getrennter Halteelemente erlaubt die Festlegung der freien Drahtbereiche und die nachträgliche Anordnung an die letzendliche Verwendung der Spule adaptierter Verbinder. Die als getrenntes Bauteil vorgesehenen Verbinder werden dabei auf die jeweiligen Halteelemente aufgeschoben beziehungsweise mit dem Halteelement oder den Halteelementen verklebt, verschweißt oder verstemmt. Eine bedingt durch die Ausgestaltung des Halteelements mögliche Klemmung der Verbinder auf dem Halteelement ist ebenfalls von der Erfindung umfasst und wird als vorteilhaft angesehen.

Für die Anordnung des Halteelementes ist an der Spule, insbesondere an einem Spulenflansch, der sich insbesondere radial zum Spulenkörper erstreckt, ein Träger vorgesehen. Von diesem Träger wird erfindungsgemäß das Halteelement aufgenommen. Diese Ausführungsform hat den Vorteil, dass eine weitere Standardisierung der Spulenkörperherstellung durchgeführt werden kann.

Auf einem einheitlichen Spulenkörper wird zunächst der stromleitende Draht aufgewickelt und das freie Drahtende beziehungsweise der freie Drahtanfang danach mit einem Halteelement verbunden, das von dem Träger aufgenommen wird. Das Halteelement stellt dann die Festlegung von Drahtanfang und Drahtende sicher und ist geeignet, verschiedenste Verbinder aufzunehmen beziehungsweise zu tragen.

Als vorteilhaft wird angesehen, wenn das Halteelement als Wickeldorn ausgebildet ist, welcher von Drahtende oder Drahtanfang zumindest teilweise umschlungen ist. Hierbei ist eine weitere Ausführungsform möglich, dahingehend dass das Halteelement zwei Wickeldorne, einen Wickeldorn für das Drahtende und einen Wickeldorn für den Drahtanfang, aufweist. Zunächst wird vor Beginn der Wicklung der dem Drahtanfang zugeordnete Wickeldorn von dem Drahtanfang umschlungen. Nach Abschluss der Wicklung wird dann der weitere, dem Drahtende zugeordnete Wickeldorn von dem Drahtende umschlungen und die Windungen dann dementsprechend festgelegt. Die Begriffe Dorn und Dom sind im Zusammenhang mit der Erfindung als Synonyme verwendbar.

Eine als vorteilhaft angesehene Ausbildungsform der erfindungsgemäßen Vorrichtung sieht vor, dass der Verbinder auf das Halteelement aufgeschoben ist. Der Verbinder, der wie eingangs ausgeführt Drahtanfang beziehungsweise Drahtende mit einer elektrischen Zu- beziehungsweise Ableitung verbindet, wird dabei derart auf dem Halteelement angeordnet, dass das Drahtende beziehungsweise der Drahtanfang zwischen dem Verbinder und dem Halteelement angeordnet ist. Eine alternative Ausführungsform sieht vor, dass der Verbinder zwischen dem Halteelement und dem Drahtende beziehungsweise Drahtanfang angeordnet ist. Die Anordnung von Drahtanfang beziehungsweise Drahtende wird auch durch die Art und Weise festgelegt, in der der Drahtanfang beziehungsweise das Drahtende das Halteelement beziehungsweise einen dort günstigerweise vorgesehenen Wickeldorn umschlingt.

Das Halteelement selbst weist günstigerweise Ausnehmungen beziehungsweise Nuten oder dergleichen auf, die das Aufschieben des Verbinders ermöglichen.

Eine als vorteilhaft angesehene Weiterbildung der Erfindung schlägt vor, dass der Verbinder mit dem Halteelement verklebt, verschweißt oder verstemmt ist oder der Verbinder durch Klemmung auf dem Halteelement gehalten ist. In jedem Fall erweist es sich als vorteilhaft, den Verbinder als vom Halteelement getrenntes Bauteil auszubilden und an einem standardisierten Spulenkörper mit dort angeordneten Windungen eines stromleitenden Drahtes den Verbinder bedarfsorientiert anzubringen. Hierbei bieten sich die vorgenannten Verbindungsmöglichkeiten an. Alle diese Verbindungsmöglichkeiten haben den Vorteil, dass diese automatisiert durchgeführt werden können, sodass auch in größerer Serie die erfindungsgemäße Spule erstellt werden kann.

Als günstig wird angesehen, wenn der Träger einseitig an der Spule beziehungsweise dem Spulenflansch anschließt und der Träger an der der Spule beziehungsweise dem Spulenflansch abgewandten Seiten mindestens ein Halteelement trägt. Der Träger kann hierbei bereits bei der Herstellung des Spulenkörpers an diesem vorgesehen werden, sodass hier ein standardisiertes Element zur Verfügung gestellt wird, das über die Auswahl eines geeigneten Halteelementes beziehungsweise eines mit dem Halteelement verbundenen Verbinders funktionalisiert beziehungsweise auf die jeweiligen Anforderungen seitens der Nachfolgeverwendung der Spule angepasst werden kann.

Als günstig erweist es sich, wenn an dem Träger, der Spule beziehungsweise dem Spulenkörper mindestens ein Führungselement für den Draht, insbesondere für den Drahtanfang und/oder für das Drahtende vorgesehen ist. Hierdurch wird eine Getrennthaltung des Drahtendes beziehungsweise Drahtanfanges sichergestellt und ein ordnungsgemäßer Wickelvorgang ermöglicht.

Der Träger oder der Spulenflansch weisen seitliche Ausnehmungen auf, die von dem Draht überspannt werden. Der Verbinder wird danach derart am Träger beziehungsweise Spulenflansch oder dem Halteelement angeordnet, dass eine elektrisch leitende Verbindung mit dem Draht beziehungsweise dem die Ausnehmung überspannenden Drahtbereich sichergestellt ist. Der im Bereich der seitlichen Ausnehmung liegende Draht ist dabei derart ausgerichtet, dass er mit dem auf dem Halteelement beziehungsweise dem Träger oder Spulenflansch aufgesteckten Verbinder in Eingriff gebracht wird. Nach dem Anordnen des Verbinders kann ein Verkleben, Verschweißen, Verstemmen oder Verklemmen des Drahtes mit dem Verbinder und des Verbinders mit dem Träger, Spulenflansch oder dem Halteelement durchgeführt werden, um eine dauerhafte und elektrisch leitende Verbindung herzustellen.

Eine Weiterbildung der Erfindung sieht vor, dass der Spulenkörper, die Spule, das Halteelement oder der das Halteelement tragende Träger einen Klemmschlitz aufweist, der mit einem Steckstück des Verbinders mechanisch haltend zusammenzuwirken vermag. Das Steckstück des Verbinders ist dabei günstigerweise in den Klemmschlitz einsteckbar. Es wird somit vorteilhafterweise eine Stabilisierung der Anordnung des Verbinders erreicht. Zudem wird die Klemmverbindung zwischen Halteelement beziehungsweise Trägerspule oder Spulenkörper und Verbinder wesentlich verbessert und eine elektrisch leitende Verbindung sichergestellt. Der Klemmschlitz ist bevorzugt senkrecht zum Spulenkörper ausgerichtet, kann jedoch auch parallel zur Spulenachse verlaufen oder eine sonstige als günstig angesehene Ausrichtung aufweisen.

Gleichermaßen von erfinderischer Bedeutung ist ein Verfahren für die Montage einer Magnetspule nach Anspruch 1, zum Beispiel für einen Elektromagneten, wobei die Magnetspule einen Spulenkörper aufweist, auf welchen ein stromleitender Draht mit einer Vielzahl von Windungen aufgewickelt wird. Das erfindungsgemäße Verfahren sieht vor, dass der Drahtanfang beziehungsweise das Drahtende an zumindest einem Halteelement festgelegt wird. In einem weiteren Verfahrensschritt wird die Magnetspule mit Verbindern, insbesondere aus einer Gruppe von teilweise unterschiedlichen Verbindern, komplettiert. Eine Komplettierung erfolgt dadurch, dass der Verbinder in einem Kontaktbereich mit dem Draht leitend verbunden wird. Der Kontaktbereich ist dabei am Verbinder vorgesehen. Die Festlegung des Drahtanfangs beziehungsweise Drahtendes am Halteelement erfolgt derart, dass Kontaktbereich des Verbinders und Drahtanfang beziehungsweise Drahtende bei Anordnung des Verbinders in Kontakt gebracht werden und dadurch eine leitende Verbindung hergestellt wird.

Eine Weiterbildung des erfindungsgemäßen Verfahrens sieht vor, dass der Verbinder zusammen mit dem elektrischen Verbinden mechanisch mit dem Spulenkörper, der Spule, dem Halteelement oder dem das Halteelement tragenden Träger verbunden wird. Die Verbindung erfolgt dabei beispielsweise durch Verkleben, Verschweißen oder Verstemmen oder durch blosses Aufstecken des Verbinders auf das Halteelement. Hier kann zusätzlich oder alternativ auch eine Klemmverbindung zur Verfügung gestellt werden, durch Eingriff des Verbinders mit entsprechenden am Halteelement vorgesehenen Ausnehmungen, Nuten oder dergleichen hergestellt wird.

Das erfindungsgemäße Verfahren sieht in einer bevorzugten Ausführungsform vor, dass die Komplettierung der Magnetspule mit Verbindern örtlich und/oder zeitlich getrennt vom Wickelvorgang der Magnetspule erfolgt. Diese Ausführungsform erlaubt ein zur Verfügungstellen einer standardisierten, vorbereiteten Spule beziehungsweise eines Spulenkörpers, der den stromleitenden Draht trägt und ein nachträgliches angepasstes Anordnen von entsprechend funktionalisierten Verbindern. Die gewickelte Magnetspule kann hierfür beispielsweise in großer Zahl aus standardisierten Komponenten hergestellt und danach eingelagert werden. In einem Komplettierungsauftrag werden dann an den vorbereiteten Spulen beziehungsweise Spulenkörpern die Verbinder angeordnet und die Spule dadurch komplettiert. Hieraus ergeben sich wesentlich verkürzte Rüstzeiten, die die aus der Einlagerung entstehenden Lagerhaltungskosten über kompensieren. Darüber hinaus kann auch mit wenig Aufwand auf Kleinserienfertigungsaufträge reagiert werden, ohne eine vollständige Anpassung der gesamten Werkzeuge und Maschinen zur Herstellung der Spulen durchführen zu müssen, insbesondere dann, wenn Spulenkörper unterschiedlicher Größe stets gleiche Halteelemente aufweisen.

In diesem Zusammenhang wird insbesondere darauf hingewiesen, dass alle im Bezug auf die Vorrichtung beschriebenen Merkmale und Eigenschaften aber auch Verfahrensweisen sinngemäß auch bezüglich der Formulierung des erfindungsgemäßen Verfahrens übertragbar und im Sinne der Erfindung einsetzbar und als mit offenbart gelten. Gleiches gilt auch in umgekehrter Richtung, das bedeutet, nur in Bezug auf das Verfahren genannte, bauliche, also vorrichtungsgemäße Merkmale können auch im Rahmen der Vorrichtungsansprüche berücksichtigt und beansprucht werden und zählen ebenfalls zur Erfindung und zur Offenbarung.

In der Zeichnung ist die Erfindung insbesondere in einem Ausführungsbeispiel schematisch dargestellt. Es zeigen:
- Fig. 1a: eine Spule in Draufsicht;
- Fig. 1b: das Halteelement der erfindungsgemäßen Spule in Seitenansicht;
- Fig. 2a: eine erfindungsgemäße Spule mit angeordneten Verbindern in Draufsicht;
- Fig. 2b: die Spule aus Fig. 2a in Seitenansicht.

In den Figuren sind gleiche oder einander entsprechende Elemente jeweils mit den gleichen Bezugszeichen bezeichnet und werden daher, sofern nicht zweckmäßig, nicht erneut beschrieben.

Fig. 1a zeigt eine erfindungsgemäße Spule 1 in Draufsicht. Erkennbar ist hier ein sich an dem Spulenkörper (vgl. Fig. 1b) anschließender Spulenflansch, der mit dem Halteelement 3 in Verbindung steht. Die Spule 1 trägt Windungen 20 eines Strom leitenden Drahtes 2. Von diesem Draht 2 ist in Fig. 1a lediglich der Drahtanfang 21 und das Drahtende 22 erkennbar, die das Halteelement 3 umschlingen. Vom Halteelement 3 getrennt dargestellt sind die Verbinder 4. Ein erster Verbinder 41 dient hierbei dazu, mit dem Drahtanfang 21 in Kontakt zu treten, während ein zweiter Verbinder 42 mit dem Drahtende 22 in Verbindung gebracht wird. Die Verbinder 4 dienen zum Verbinden mit einer elektrischen Zu- oder Ableitung zur Spule 1. Die hier dargestellte Spule 1 bzw. deren Spulenkörper 10 kann als standardisiertes Element zur Verfügung gestellt werden und wird durch Anordnen, beispielsweise Aufstecken, Aufkleben, Aufschweißen oder sonstigem Inverbindungbringen, mit den Verbindern 41, 42 zu einem Gesamtsystem komplettiert. Die Verbinder 4 weisen ein auf die Ausführung des Halteelementes 3 abgestimmtes Steckstück 43 auf. Unabhängig von der letztendlichen Ausführung des mit der elektrischen Zu- beziehungsweise Ableitung verbundenen Bereich der Verbinder 41, 42 ist das Steckstück 43 auf das Halteelement 3 abgestimmt und kann somit universell mit einem standardisierten Halteelement verbunden werden. Die letztendliche Abstimmung der Verbinder 4, 41, 42 erfolgt dann über die sich an dem Steckstück 43 anschließenden Bereiche der Verbinder 41, 42, 4.

Das Halteelement 3 stellt im Ausführungsbeispiel insgesamt zwei Wickeldorne 31, 32 zur Verfügung, die von dem Drahtanfang 21 bzw. Drahtende 22 umschlungen sind und damit den Draht 3 festlegen. Am Verbinder 4 selbst ist ein Kontaktbereich (nicht dargestellt) vorgesehen, der nach Kontaktieren des Drahtes 2 eine elektrische Verbindung herstellt.

Das Halteelement 3 ist im Ausführungsbeispiel der Fig. 1a am Spulenflansch 11, der sich radial vom Spulenkörper 10 (vgl. Fig. 1b) weg erstreckt, angeordnet. Ein ensprechender Fortsatz ist hier beispielsweise eingeformt eingespritzt oder nachträglich angeordnet.

Der Spulenflansch 11 selbst weist einen Führungsschlitz 12 (vgl. Fig. 1b) auf, über den eine Führung des Drahtes 2, beispielsweise des Drahtanfangs 21 bzw. des Drahtendes 22, zum Halteelement 3 hin erfolgt.

Mit der hier dargestellten Ausführungsform der erfindungsgemäßen Spule 1 kann ein standardisiertes Bauteil zur Verfügung gestellt werden, das eine vereinfachte Konfiguration aufweist und daher in hoher Stückzahl gefertigt werden kann. Die eigentliche Anpassung der Spule 1 an den letztendlichen Verwendungszweck erfolgt durch die Anordnung der Verbinder 4, die die für die jeweilige Verwendung geeigneten Anschlusselemente tragen.

Somit wird es möglich, über ein in großer Zahl vorliegendes Element schnell und in einfacher Weise auf Kleinserienanforderungen zu reagieren, ohne Rüstzeiten in Anspruch nehmen zu müssen, um eine Anpassung der gesamten Wickelmaschine bzw. Herstellungsvorrichtung durchführen zu müssen.

Fig. 1b zeigt eine erfindungsgemäße Spule 1 in Seitenansicht. Dargestellt ist hier ausschnittsweise lediglich ein Abschnitt des Spulenkörpers 10, der die Windungen 20 des Strom leitenden Drahtes 2 trägt. Die Windungen 20 sind hier schematisiert dargestellt. Ebenfalls erkennbar ist der Spulenflansch 11, der sich an den eigentlichen Spulenkörper 10 anschließt und im Ausführungsbeispiel der Fig. 1b einen Träger 30 für das Halteelement 3 zur Verfügung stellt. Das Halteelement 3 wurde bereits im Zusammenhang mit der Fig. 1a beschrieben. Der Spulenflansch 11 dient gleichzeitig als Führung des Drahtanfangs 21 bzw. des Drahtendes 22 und gewährleistet eine Getrennthaltung von Drahtanfang 21 und Drahtende 22, um hier Kurzschlüsse zu vermeiden.

Das Halteelement 3 weist im Ausführungsbeispiel der Fig. 1b einen Klemmschlitz 33 auf. In diesen eingesetzt wird das Steckstück 43 des Verbinders 4. Der Verbinder 4 wird somit im Klemmsitz gehalten und kontaktiert das Drahtende 22 bzw. den Drahtanfang 21 in dem seitlichen Bereich des Halteelementes 3. Hier überspannt der Draht 2 eine Ausnehmung im Halteelement 3, wie dies beispielsweise in Fig. 1a erkennbar ist. In diesem überspannenden Abschnitt greift der Kontaktbereich des Verbinders 4 am Draht 2 an und stellt eine elektrisch leitende Verbindung her. In Fig. 1b ist die erfindungsgemäße Spule 1 in nicht montiertem Zustand, das heißt ohne angeordnete Verbinder 4 dargestellt.

Fig. 2a zeigt den Montagezustand der erfindungsgemäßen Spule 1. Hier wurden die Verbinder 41, 42 seitlich am Halteelement 3 angesetzt und in die dort vorgesehenen Klemmschlitze 33 eingeführt. Die Kontaktbereiche an den Verbindern 41, 42 umgreifen den auf dem Halteelement 3 aufgespannten Draht 20 und kontaktieren diesen. Hierbei kommt es zu einer elektrisch leitfähigen Verbindung. An den Verbindern 41, 42 schließen sich Zu- bzw. Ableitung 6 an. Dies ist insbesondere in Fig. 2b erkennbar. Hierbei weisen Zu- bzw. Ableitung 6 eine Abwinkelung auf, über die beispielsweise eine Steckverbindung mit einer Stromquelle hergestellt werden kann. Aus den Fig. 2a und 2b erkennbar ist, dass über die geeignete Auswahl der Zu- oder Ableitungen 6 beziehungsweise deren Konfiguration an den Verbindern 41, 42 eine Anpassung der Spule 1 an die jeweiligen Einsatzbereiche durchgeführt werden kann. Die Geometrie und die Größe bzw. Ausformung oder Ausführung der Zu- oder Ableitung 6 ist dabei frei wählbar, während mit der Spule 1 bzw. dem Halteelement 3 sowie dem dort festgelegten Drahtanfang 21 bzw. Drahtende 22 ein standardisiertes Element zur Verfügung gestellt wird. Spule 1, Spulenkörper 10 und Träger 30 bzw. Halteelement 3 können somit als standardisiertes Systemelement zur Verfügung gestellt werden. Die letztliche Anpassung der Gesamtspule 1 erfolgt über die Ausformung der Verbinder 4 bzw. deren Zu- oder Ableitung 6.

Im Ausführungsbeispiel der Fig. 2a ist der Verbinder 4 auf das Halteelement 3 aufgeschoben. Der Drahtanfang 21 verläuft hier auf der von dem Steckstück 43 abgewandten Seite des Halteelementes 3. Das Drahtende 22 hingegen verläuft zwischen Halteelement 3 und Verbinder 4, wird somit vom Steckstück 43 teilweise überdeckt.

Das Drahtende 22 bzw. der Drahtanfang 21 umschlingen die Wickeldorne 31, 32 des Halteelementes 3. Im Ausführungsbeispiel der Fig. 1a und 2a weist der Drahtanfang 21 lediglich eine halbe Umschlingung des Wickeldorns 31 auf, während das Drahtende 22 den diesem zugeordneten Wickeldorn 32 zweifach umschlingt. Je nach Durchmesser des verwendeten Drahtes 2 ist eine höhere bzw. niedrigere Anzahl von Umwicklungen notwendig, um einen sicheren Halt von Drahtanfang 21 bzw. Drahtende 22 sicherzustellen. Die Anordnung wird durch die zwischen Draht 2 und Halteelement 3 bestehende Reibung realisiert. Insgesamt jedoch bleibt, in Anhängigkeit von der letztendlichen Verwendung der Spule 1, auch die Möglichkeit bestehen, mehr als eine Umschlingung vorzusehen. Der Anschlussbereich, das heißt das Steckstück 43 des Verbinders 4 steht in den Träger 30 bzw. das Halteelement 3 ein. Der eigentliche Kontakt des Verbinders 4 mit Drahtanfang 21 bzw. Drahtende 22 wird über das Kontaktstück bzw. einen hier vorgesehenen Kontaktbereich durchgeführt. Hier besteht die Möglichkeit, dass eine klemmende Verbindung zwischen Draht 2, das heißt Drahtende 22 bzw. Drahtanfang 21, und Verbinder 4 im Kontaktbereich durch Klemmen des Drahtes 2 durchgeführt wird.

Die Zu- und/oder Ableitung 6 bzw. der Zu- oder Ableitungsbereich des Verbinders 4 kann verschiedene Ausführungsformen aufweisen, die sich nach der letztendlichen Verwendung bzw. dem Einsatzzweck der erfindungsgemäßen Spule 1 richten.

Der Spulenflansch 11 führt Drahtanfang 21 bzw. Drahtende 22 durch geeignete Nuten oder Ausnehmungen an die vorgesehene Position am Halteelement 3 zu und ermöglicht ein seitliches Führen des Drahtes 2 am Halteelement 3. Darüber hinaus stellt der Spulenflansch 11 auch sicher, dass eine Getrennthaltung von Drahtanfang 21 und Drahtende 22 erfolgt, bis entsprechende Verbinder 4 an der Spule 1 angeordnet sind.

## Patentansprüche

1. Spule (1), zum Beispiel als Magnetspule in einem Elektromagneten, bestehend aus einem Spulenkörper (10), welcher eine Vielzahl von Windungen (20) eines stromleitenden Drahtes (2) trägt und wobei der Spulenkörper (10) mindestens ein Halteelement (3) für das mechanische Festlegen eines Drahtanfanges (21) und eines Drahtendes (22) der Windungen (10) sowie am Drahtanfang (21) und Drahtende (22) einen ersten elektrischen Verbinder (41) und einen zweiten elektrischen Verbinder (42) zum Verbinden mit einer elektrischen Zu- und Ableitung (6) aufweist, wobei die Verbinder (41, 42) als vom Halteelement (3) getrennte Bauteile ausgebildet sind, **wobei** an der Spule (1) oder an einem Spulenflansch (11) ein Träger (30) vorgesehen ist, der mindestens ein Halteelement (3) aufnimmt, der Träger (30) oder der Spulenflansch (11) eine erste Ausnehmung aufweist, die von dem Drahtanfang (21) des Draht (2) überspannt wird, und eine zweite Ausnehmung aufweist, die von dem Drahtende (22) des Draht (2) überspannt wird, und der erste Verbinder (41) im Bereich der ersten Ausnehmung elektrisch leitend mit dem Draht (2) verbunden ist und der zweite Verbinder (42) im Bereich der zweiten Ausnehmung elektrisch leitend mit dem Draht (2) verbunden ist, **dadurch gekennzeichnet, dass** der Drahtanfang (21) und das Drahtende (22) im Bereich der jeweiligen Ausnehmung parallel zueinander verlaufend angeordnet sind und die beiden Ausnehmungen an gegenüberliegenden Seiten des Trägers oder des Spulenflansches derart angeordnet sind, dass sich die erste Ausnehmung zu einer ersten Seite hin öffnet und sich die zweite Ausnehmung zu einer zweiten, der ersten Seite gegenüberliegenden Seite hin öffnet.

2. Spule (1) nach Anspruch 1, **dadurch gekennzeichnet, dass** das Halteelement (3) den Drahtanfang (21) und das Drahtende 22) in jeweils örtlich beabstandeten Bereichen festlegt.

3. Spule (1) nach einem der vorhergehenden Ansprüche, **dadurch gekennzeichnet, dass** an der Spule (1) zwei Halteelemente (3), je für den Drahtanfang (21) und ein Halteelement (3) für das Drahtende (22), vorgesehen sind.

4. Spule (1) nach einem der vorhergehenden Ansprüche, **dadurch gekennzeichnet, dass** das Halteelement (3) als Wickeldorn (31, 32) ausgebildet ist, welchen das Drahtende (22) oder den Drahtanfang (21) mindestens teilweise umschlingt.

5. Spule (1) nach einem der vorhergehenden Ansprüche, **dadurch gekennzeichnet, dass** die Verbinder (41, 42) auf das Halteelement (3) aufgeschoben sind und das Drahtende (22) beziehungsweise der Drahtanfang (21) zwischen dem jeweiligen Verbinder (41,42) und dem Halteelement (3) oder der jeweilige Verbinder (41,42) zwischen dem Halteelement (3) und dem Drahtende (22) beziehungsweise Drahtanfang (21) angeordnet ist.

6. Spule (1) nach einem der vorhergehenden Ansprüche, **dadurch gekennzeichnet, dass** die Verbinder (41, 42) mit dem Halteelement (3) verklebt, verschweißt oder verstemmt sind oder die Verbinder (41, 42) durch Klemmung auf dem Halteelement (3) gehalten sind.

7. Spule (1) nach einem der vorhergehenden Ansprüche, **dadurch gekennzeichnet, dass** der Träger (30) einseitig an der Spule (1) beziehungsweise dem Spulenflansch (11) anschließt und der Träger (30) an der der Spule (1) beziehungsweise dem Spulenflansch (11) abgewandten Seite mindestens ein Halteelement (3) trägt.

8. Spule (1) nach einem der vorhergehenden Ansprüche, **dadurch gekennzeichnet, dass** an dem Träger (30), der Spule (1) beziehungsweise dem Spulenkörper (10) mindestens ein Führungselement (12) für den Draht (2), insbesondere für den Drahtanfang (21) und/oder für das Drahtende (22) vorgesehen ist.

9. Spule (1) nach einem der vorhergehenden Ansprüche, **dadurch gekennzeichnet, dass** der Spulenkörper (10), die Spule (1), das Halteelement (3) oder der das Halteelement (3) tragende Träger (30) einen Steckschlitz (33) aufweist, der mit einem, in den Steckschlitz (33) einsteckbaren, Steckstück (43) des Verbinders (4, 41, 42) mechanisch haltend insbesondere zusammenzuwirken vermag.

10. Verfahren für die Montage einer Spule (1) nach einem der vorhergehenden Ansprüche, zum Beispiel einer Magnetspule für einen Elektromagneten, wobei die Spule (1) einen Spulenkörper (10) aufweist, auf welchen ein stromleitender Draht (2) mit einer Vielzahl von Windungen (20) aufgewickelt wird und wobei der Drahtanfang (21) beziehungsweise das Drahtende (22) an zumindest einem Halteelement (3) festgelegt wird und hernach die Spule (1) mit Verbindern (41, 42), insbesondere aus einer Gruppe von teilweise unterschiedlichen Verbindern (41, 42) komplettiert wird, indem die Verbinder (41, 42) in jeweils einem Kontaktbereich mit dem Draht (2) leitend verbunden werden.

11. Verfahren nach Anspruch 10, wobei die Verbinder (41, 42) zusammen mit dem elektrischen Verbinden mechanisch mit dem Spulenkörper (10), der Spule (1), dem Halteelement (3) oder dem das Halteelement (3) tragenden Träger (30) verbunden werden.

12. Verfahren nach einem der Ansprüche 10 oder 11, wobei die Komplettierung der Spule (1) mit Verbindern (4, 41, 42) örtlich und/oder zeitlich getrennt von einem Wickelvorgang der Spule (1) erfolgt, insbesondere wobei die gewickelte Spule (1) vor der Komplettierung eingelagert wird.

## Claims

1. Coil (1), for example as a magnetic coil in an electromagnet, consisting of a coil body (10), which supports a plurality of windings (20) of a conductive wire (2) and wherein the coil body (10) has at least one holding element (3) for mechanically securing a wire start end (21) and a wire end (22) of the windings (10) and at the wire start end (21) and wire end (22) has a first electric connector (41) and a second electric connector (42) for connecting to an electric supply and discharge line (6), wherein the connectors (41, 42) are designed as components separated by the holding element (3), **wherein** on the coil (1) or on a coil flange (11) a support (30) is provided which mounts at least one holding element (3), the support (30) or the coil flange (11) has a first recess which is spanned by the wire start end (21) of the wire (2), and a second recess which is spanned by the wire end (22) of the wire (2), and the first connector (41) is connected electroconductively to the wire (2) in the region of the first recess and the second connector (42) is connected electroconductively to the wire (2) in the region of the second recess, **characterised in that** the wire start end (21) and the wire end (22) are arranged parallel to one another in the region of the respective recess and the two recesses are arranged on opposite sides of the support or the coil flange such that the first recess opens to a first side and the second recess opens to a second side opposite the first side.

2. Coil (1) according to claim 1, **characterised in that** the holding element (3) secures the wire start end (21) and the wire end (22) respectively in locally spaced apart regions.

3. Coil (1) according to any of the preceding claims, **characterised in that** on the coil (1) two holding elements (3) are provided, one for the wire start end (21) and one holding element (3) for the wire end (22).

4. Coil (1) according to any of the preceding claims, **characterised in that** the holding element (3) is designed as a winding mandrel (31, 32), which is wrapped round at least partly by the wire end (22) or the wire start end (21).

5. Coil (1) according to any of the preceding claims, **characterised in that** the connectors (41, 42) are pushed onto the holding element (3) and the wire end (22) or the wire start end (21) is arranged between the respective connector (41, 42) and the holding element (3) or the respective connector (41, 42) is arranged between the holding element (3) and the wire end (22) or wire start end (21).

6. Coil (1) according to any of the preceding claims, **characterised in that** the connectors (41, 42) are adhered, welded or caulked onto the holding element (3) or the connectors (41, 42) are held by clamping on the holding element (3).

7. Coil (1) according to any of the preceding claims, **characterised in that** the support (30) is connected on one side to the coil (1) or the coil flange (11) and the support (30) on the side facing away from the coil (1) or the coil flange (11) supports at least one holding element (3).

8. Coil (1) according to any of the preceding claims, **characterised in that** on the support (30), the coil (1) or the coil body (10) at least one guide element (12) is provided for the wire (2), in particular for the wire start end (21) and/or for the wire end (22).

9. Coil (1) according to any of the preceding claims, **characterised in that** the coil body (10), the coil (1), the holding element (3) or the support (30) bearing the holding element (3) has an insertion slot (33), which can cooperate in particular in a mechanically securing manner with an insertion piece (43) of the connector (4, 41, 42) which is insertable into the insertion slot (33).

10. Method for the installation of a coil (1) according to any of the preceding claims, for example a magnetic coil for an electromagnet, wherein the coil (1) has a coil body (10), onto which a conductive wire (2) is wound with a plurality of windings (20) and wherein the wire start end (21) or the wire end (22) is secured to at least one holding element (3) and afterwards the coil (1) is completed by connectors (41, 42), in particular from a group of partly different connectors (41, 42), in that the connectors (41, 42) are connected conductively respectively in a contact region to the wire (2).

11. Method according to claim 10, wherein the connectors (41, 42) together with electrical connection are joined mechanically to the coil body (10), the coil (1), the holding element (3) or the support (30) bearing the holding element (3).

12. Method according to any of claims 10 or 11, wherein the completion of the coil (1) with connectors (4, 41, 42) is performed locally and/or temporally separately from a winding process of the coil (1), in particular wherein the wound coil (1) is incorporated before the completion.

## Revendications

1. Bobine (1), par exemple comme bobine magnétique dans un électroaimant, constituée d'un corps de bobine (10), qui porte une pluralité de spires (20) d'un fil électriquement conducteur (2) et dans lequel le corps de bobine (10) présente au moins un élément de maintien (3) pour fixer mécaniquement un début de fil (21) et une fin de fil (22) des spires (10) et, au niveau du début de fil (21) et de la fin de fil (22), un premier connecteur électrique (41) et un second connecteur électrique (42) pour la connexion à une ligne d'alimentation et de sortie électrique (6), dans laquelle les connecteurs (41, 42) sont conçus comme des pièces séparées de l'élément de maintien (3), **dans lequel** un support (30) est prévu sur la bobine (1) ou sur une bride de bobine (11), qui reçoit au moins un élément de maintien (3), le support (30) ou la bride de bobine (11) présente un premier évidement, qui est recouvert par le début de fil (21) du fil (2) et qui présente un deuxième évidement qui est recouvert par la fin de fil (22) du fil (2), et le premier connecteur (41) est relié de façon électriquement conductrice au fil (2) dans la zone du premier évidement et le second connecteur (42) est relié de façon électriquement conductrice au fil (2) dans la zone du second évidement, **caractérisé en ce que** le début de fil (21) et la fin de fil (22) sont disposés parallèlement l'un à l'autre dans la zone de l'évidement respectif, et les deux évidements sont disposés sur des côtés opposés du support ou de la bride de bobine de sorte que le premier évidement s'ouvre vers un premier côté et le second évidement s'ouvre vers un second côté opposé au premier côté.

2. Bobine (1) selon la revendication 1, **caractérisée en ce que** l'élément de maintien (3) fixe le début de fil (21) et la fin de fil (22) dans des zones respectives localement espacées.

3. Bobine (1) selon l'une quelconque des revendications précédentes, **caractérisée en ce que** deux éléments de maintien (3), respectivement pour le début de fil (21) et un élément de maintien (3) pour la fin de fil (22), sont prévus sur la bobine (1).

4. Bobine (1) selon l'une quelconque des revendications précédentes, **caractérisée en ce que** l'élément de maintien (3) est conçu comme un mandrin de bobinage (31, 32) qui entoure au moins partiellement la fin de fil (22) ou le début de fil (21).

5. Bobine (1) selon l'une quelconque des revendications précédentes, **caractérisée en ce que** les connecteurs (41, 42) sont poussés sur l'élément de maintien (3) et la fin de fil (22) ou le début de fil (21) est disposé entre le connecteur respectif (41, 42) et l'élément de maintien (3) ou le connecteur respectif (41, 42) est disposé entre l'élément de maintien (3) et la fin de fil (22) ou le début de fil (21).

6. Bobine (1) selon l'une quelconque des revendications précédentes, **caractérisée en ce que** les connecteurs (41, 42) sont collés, soudés ou matés sur l'élément de maintien (3) ou les connecteurs (41, 42) sont maintenus sur l'élément de maintien (3) par serrage.

7. Bobine (1) selon l'une quelconque des revendications précédentes, **caractérisée en ce que** le support (30) est relié d'un côté à la bobine (1) ou à la bride de bobine (11) et le support (30) porte au moins un élément de maintien (3) sur le côté opposé à la bobine (1) ou à la bride de bobine (11).

8. Bobine (1) selon l'une quelconque des revendications précédentes, **caractérisée en ce qu'**au moins un élément de guidage (12) pour le fil (2), en particulier pour le début de fil (21) et/ou pour la fin de fil (22), est prévu sur le support (30), la bobine (1) ou le corps de bobine (10).

9. Bobine (1) selon l'une quelconque des revendications précédentes, **caractérisée en ce que** le corps de bobine (10), la bobine (1), l'élément de maintien (3) ou le support (30) portant l'élément de maintien (3) présente une fente d'insertion (33) qui est capable de maintenir mécaniquement, en particulier de coopérer avec, une pièce d'insertion (43) du connecteur (4, 41, 42) qui peut être insérée dans la fente d'insertion (33).

10. Procédé de montage d'une bobine (1) selon l'une quelconque des revendications précédentes, par exemple une bobine magnétique pour un électroaimant, dans lequel la bobine (1) présente un corps de bobine (10) sur lequel un fil électriquement conducteur (2) avec une pluralité de spires (20) est bobiné et dans lequel le début de fil (21) ou la fin de fil (22) est fixé à au moins un élément de maintien (3), puis la bobine (1) est finalisée avec des connecteurs (41, 42), en particulier à partir d'un groupe de connecteurs partiellement différents (41, 42), en ce que les connecteurs (41, 42) sont reliés au fil (2) de manière conductrice dans une zone de contact respective.

11. Procédé selon la revendication 10, dans lequel les connecteurs (41, 42) ainsi que la connexion électrique sont reliés mécaniquement au corps de bobine (10), à la bobine (1), à l'élément de maintien (3) ou au support (30) portant l'élément de maintien (3).

12. Procédé selon l'une des revendications 10 ou 11, dans lequel la finalisation de la bobine (1) avec des connecteurs (4, 41, 42) est effectuée à un endroit et/ou à un moment séparé d'une opération de bobinage de la bobine (1), en particulier dans lequel la bobine (1) bobinée est stockée avant la finalisation.
